# EUROPÄISCHE PATENTSCHRIFT

(11) **EP 0 003 351 B1**
(45) Veröffentlichungstag und Bekanntmachung des Hinweises auf die Patenterteilung: **26.11.1980**
(21) Anmeldenummer: 79100195.1
(22) Anmeldetag: 23.01.1979
(51) Int. Cl.: B65D 5/02

(54) **Faltschachtel**
Foldable container
Boîte pliable.

(30) Priorität: 25.01.1978 DE 7802147 U
(43) Veröffentlichungstag der Anmeldung: 08.08.1979
(73) Patentinhaber: Henkel Kommanditgesellschaft auf Aktien, 40191 Düsseldorf (DE)
(72) Erfinder: Drössler, Hubert, D-4006 Erkrath 2 (DE)

## Beschreibung

Die Neuerung betrifft eine Faltschachtel, bestehend aus einem Zuschnitt, insbesondere aus Karton, mit je zwei Längs- und Seitenwänden und an wenigstens einem von derem freien Ende vorgesehenen ersten und zweiten Längs-und Seitenklebelaschen, welche jeweils um zugehörige Längs- und Seitenanlenklinien umklappbar sind.

Solche Faltschachteln werden als Verpackung für pulverförmige Güter, zum Beispiel Waschmittel, verwendet. Derzeit bekannte Faltschachteln dieser Art aus Karton für pulverförmigen Inhalt werden an Kopf und Boden mit Klebelaschen verschlossen, die über die gesamte Faltschachtelbreite reichen. Die zwischen der Anlenklinie und dem freien Ende der Längsklebelaschen gemessene Länge dieser Laschen ist also in der Regel genauso groß wie die Breite der Seitenwände der Faltschachtel. Eine ähnliche oder nur geringfügig kürzere Länge haben bei bisherigen Faltschachteln die Seitenklebelaschen. Zweck der Klebelaschen ist es, die Verpackung so dicht zu verschließen, daß auch ohne Verwendung eines Innenbeutels, Papiersackverschlusses usw. eine gegenüber pulverförmigem Inhalt dichte Schachtel entsteht.

Es ist beispielsweise aus der US-PS 4017018 eine Faltschachtel bekannt, welche aus einem Zuschnitt aus Karton mit je zwei Längs- und Seitenwänden besteht. An wenigstens einem von derem freien Ende sind erste und zweite Längs- und Seitenklebelaschen vorgesehen, welche jeweils um zugehörige Längs- und Seitenanlenklinien umklappbar sind. Die Länge dieser Längsklebelaschen ist größer, als die halbe Breite der Seitenwände.

Der Neuerung liegt die Aufgabe zugrunde, den Kartonverbrauch bei einem Faltschachtelverschluß der eingangs genannten Art zu vermindern, ohne dabei eine Einbuße an Pulverdichtheit in Kauf nehmen zu müssen. Die neue Lösung dieser Aufgabe ist im Kennzeichen des Schutzanspruchs 1 beschrieben.

Durch Verkürzung wenigstens der ersten Längsklebelasche und durch Versehen der Seitenklebelaschen mit je einem angepaßten Schlitz wird neuerungsgemäß erreicht, daß beim Schließen der Verpackung ein Einstecken der Längsklebelasche in die in den Seitenklebelaschen vorgesehenen Schlitze möglich ist. Der neure Faltschachtelverschluß ist daher an dem Ende besonders günstig anwendbar, das nach dem Füllen der Schachtel zu verschließen ist. Da nämlich die Seitenklebelashen mit der einen Längsklebelasche zusammensteckbar sind, läßt sich diese Klebung, die sonst wegen eines fehlenden Widerlagers schwierig auszuführen ist, leichter bewerkstelligen. Die ineinandergesteckten neuen Laschen bilden dann auch ein Widerlager beim Aufkleben der zweiten Längsklebelasche.

Gemäß weiterer Neuerung kann der Kartonverbrauch zusätzlich vermindert werden, wenn die zweite Längsklebelasche etwa die gleiche Länge, von vorzugsweise 2/3 der Breite der Seitenwände, wie die erste aufweist und wenn weiterhin die Seitenklebelaschen auf etwa diese Länge beschränkt sind. Da die genannte Länge größer als die halbe Breite der Seitenwand der Faltschachtel sein soll, ergibt sich auf jeden Fall ein Bereich, in dem sich die beiden Längsklebelaschen überlappen. Die sich überlappenden Randbereiche der Längsklebelaschen können bei dem neuen Faltschachtelverschluß ohne Schwierigkeit miteinander verklebt werden.

Beim Zusammenstecken der Seitenklebelaschen mit der ersten Längsklebelasche kann die Nase der ersteren unter das freie Ende der Längsklebeiasche geschoben werden, so daß dieses praktisch selbsttätig in den verbleibenden Teil des Schlitzes der Seitenklebelaschen hineingleitet. Das Ineinanderstecken wird noch mehr vereinfacht, wenn die auf die Schnittlinie zulaufende Basis der Nase etwa kreisbogenförmig zum freien Ende der Seitenklebelasche hin verläuft.

Durch die neue Ausbildung des Faltschachtelverschlusses wird nicht nur eine erhebliche Menge an Karton eingespart - nämlich bis zu eine Drittel der bisherigen Klebelaschenbreite - und trotzdem eine ohne weitere Hilfsmittel pulverdichte Faltschachtel geschaffen, sondern es wird wegen der gleichzeitig verringerten Klebefläche auch der Leimverbrauch reduziert.

Für die maschinentechnische Verarbeitung ist ferner günstig, wenn gemäß Schutzanspruch 7 die der zweiten Längsklebelasche zugewandten, äußeren Ecken der Seitenklebelaschen abgetrennt sind.

Einen besonders gut pulverdichten Verschluß erhält man schließlich, wenn gemäß Schutzanspruch 8 an den äußeren Längsecken der Längsklebelaschen Ausschnitte vorgesehen werden. Der mögliche Kanal für einen Pulverausfluß hat dann eine Labyrinthform.

Anhand der schematischen Zeichnung eines Ausführungsbeispiels, welches eine komplette Verschlußseite eines Zuschnitts zum Herstellen der neuen Faltschachtel darstellt, werden weitere neue Einzelheiten erläutert.

Der gezeichnete Zuschnitt besteht aus den Längswänden 1 und 2, den Seitenwänden 3 und 4, der ersten und zweiten Längsklebelasche 5 und 6 sowie der ersten und zweiten Seitenklebelasche 7 und 8. Die Breite zwischen der Längskanten 9 der Seitenwände 3 und 4 ist mit B bezeichnet.

Wie in der Zeichnung gestrichelt dargestellt worden ist, weisen bei bekannten Faltschachteln die Klebelaschen eine Länge vom Betrag B auf. Demgegenüber ist die Länge der gezeichneten Klebelaschen der neuen Faltschachtel auf 2/3 B beschränkt, das heißt der Abstand zwischen den Längsanlenklinien 10 und den freien Enden 11 der Längsklebelaschen 5 und 6 beträgt im Ausführungsbeispiel ebenso zwei Drittel der Breite B der Seitenwände 3 und 4 wie der Abstand zwischen den Seitenanlenklinien 12 und den freien Enden 13 der Seitenklebelaschen 7 und 8. Bei dem neuen Verschluß weisen die Seitenklebelaschen 7 und 8 je einen von ihrem freien Ende 13 aus und aus der Richtung der ersten Längsklebelasche 5 schräg in die Fläche der Seitenklebelasche 7, 8 hineinverlaufenden Schlitz 14 auf. Der parallel zu den Seitenanlenklinien 12 gemessene Abstand "A" zwischen dem Ende 15 des Schlitzes 14 und der an die erste Längsklebelasche 5 angrenzenden Kante 9 der Seitenwand 3 bzw. 4 hat bei dem neuen Verschluß im wesentlichen den gleichen Betrag - nämlich 2/3 B - wie die Länge der ersten Längsklebelasche 5.

Der Schlitz 14 ist dabei so tief in die Fläche der Seitenklebelasche 7 bzw. 8 hineingeführt, daß das freie Ende 11 der ersten Längsklebelasche 5 beim Aufrichten der Faltschachtel ohne weiteres in den Schlitz 14 hineingleiten kann.

Um das Ineinanderstecken der ersten Längsklebelasche 5 mit den Seitenklebelaschen 7 und 8 zu erleichtern ist im Ausführungsbeispiel die Fläche jeder Seitenklebelasche 7, 8 durch eine etwa von dem an die erste Längsklebelasche 5 angrenzenden Ende 16 der Seitenanlenklinie 12 aus schräg bis in den mittleren Bereich der Länge des Schlitzes 14 verlaufende Schnittlinie 17 begrenzt. Ferner ist bei dem Ausführungsbeispiel vorgesehen, daß in Richtung der Schnittlinie 17 jenseits des Schlitzes 14 eine vorspringende Nase 18 stehen bleibt. Diese Nase 18 soll, um das Ineinanderstecken noch mehr zu vereinfachen, eine als etwa längs einer zum freien Ende 13 der Seitenklebelasche 7 bzw. 8 hin gekrümmte Linie geformte Basis 19 aufweisen.

Im Ausführungsbeispiel ist zum Erleichtern des maschinentechnischen Verarbeitens die der zweiten Längsklebelasche 6 zugewandte, äußere Ecke 20 der Seitenklebelasche 7 bzw. 8 längs einer etwa senkrecht zu der an deren gegenüberliegender Seite vorgesehenen Schnittlinie 17 verlaufenden Linie 21 abgetrennt. Zum Verbessern der Pulverdichtheit des neuen Verschlusses kann es günstig sein, an den Ecken der Längskanten 22 der beiden Längsklebelaschen 5, 6 Ausschnitte 23 vorzusehen, deren Fläche auf den Bereich beschränkt ist, der beim Schließen der Schachtel mit Hilfe der jeweiligen Seitenklebelasche 7, 8 abdeckbar ist. Dadurch wird eine Art Labyrinth gebildet. Weil nämlich wegen der Ausschnitte 23 in den entsprechenden Randzonen kein Überlappen der Längsklebelaschen 5, 6 gegeben ist, können sich auch keine geradlinigen unverklebten Kanäle bilden. Vorzugsweise werden die Ausschnitte 23 so gewählt, daß die verbleibende Länge der Längskanten 22 der Längsklebelaschen 5, 6 einen Betrag von 1/2 B beträgt. Dabei hat eine Verringerung der Länge der Längskante 22 selbstverständlich eine Verringerung des Ausschnittes 23 zur Folge. Dadurch wird verhindert, daß beim Überlappen der Laschen 7, 8 mit den Laschen 5, 6 eine Öffnung entsteht. Gleichzeitig soll die - in derselben Richtung wie die Länge der Längskanten 22 gemessene - Breite der Längsklebelaschen 5, 6 in derem mittleren Bereich (mit Abstand von Ausschnitten 23) etwa gleich 2/3 B sein. Dabei ist - wie gesagt - B die Breite der Seitenwände 3, 4.

## Patentansprüche

1. Faltschachtel, bestehend aus einem Zuschnitt, insbesondere aus Karton, mit je zwei Längs - und Seitenwänden und an wenigstens einem von derem freien Ende vorgesehenen ersten und zweiten Längs - und Seitenklebelaschen, welche jeweils um zugehörige Längs - und Seitenanlenklinien umklappbar sind und wobei die Länge der Längsklebelaschen zwischen dem freien Ende und der Längsanlenklinie der ersten Längsklebelasche größer als der Betrag der halben Breite der Seitenwände ist, dadurch gekennzeichnet, daß die Seitenklebelaschen (7, 8) je einen von ihrem freien Ende (13) aus und aus der Richtung der ersten Längsklebelasche (5) schräg in die Fläche der Seitenklebelasche (7, 8) hineinverlaufenden Schlitz (14) aufweisen, daß wenigstens die erste Längsklebelasche (5) auf eine dem parallel zu den Seitenanlenklinien (12) gemessenen Abstand "A" zwischen dem Ende (15) des Schlitzes (14) und der an die erste Längsklebelasche (5) angrenzenden Kante (9) der Seitenwand (3, 4) im wesentlichen gleichende Länge verkürzt ist.
Faltschachtel nach Anspruch 1, dadurch gekennzeichnet, daß die zweite Längsklebelasche (6) etwa die gleiche Längs wie die erste (5) aufweist.

3. Faltschachtel nach Anspruch 1 oder 2, dadurch gekennzeichnet, daß die Seitenklebelaschen (7, 8) etwa die gleiche Länge wie die erste Längsklebelasche (5) aufweisen.

4. Faltschachtel nach einem oder mehreren der Ansprüche 1 bis 3, dadurch gekennzeichnet, daß die Länge jeder Klebelasche (5 bis 8) etwa zwei Drittel der Breite der Seitenwände (3, 4) beträgt.

5. Faltschachtel nach einem oder mehreren der Ansprüche 1 bis 4, dadurch gekennzeichnet, daß die Fläche jeder Seitenklebelasche (7, 8) durch eine etwa von dem an die erste Längsklebelasche (5) angrenzenden Ende (16) der Seitenanlenklinie (12) aus schräg bis in den mittleren Bereich der nach Verkürzung der Seitenklebelasche (7, 8) verbleibenden Länge des Schlitzes (14) verlaufende Schnittlinie (17) begrenzt ist und daß in Richtung der Schnittlinie (17) jenseits des Schlitzes (14) eine Nase (18) vorgesehen ist.

6. Faltschachtel nach Anspruch 5, dadurch gekennzeichnet, daß die auf die Schnittlinie (17) zulaufende Basis (19) der Nase (18) etwa kreisbogenförmig zum freien Ende (13) der Seitenklebelasche (7, 8) hin verläuft.

7. Faltschachtel nach einem oder mehreren der Ansprüche 1 bis 6, dadurch gekennzeichnet, daß die der zweiten Längsklebelasche (6) zugewandten, äußeren Ecken (20) der Seitenklebelaschen (7, 8) längs einer etwa senkrecht zu der an deren gegenüberliegenden Seite vorgesehene Schnittlinie (17) verlaufenden Linie (21) abgetrennt sind.

8. Faltschachtel nach einem oder mehreren der Ansprüche 1 bis 7, dadurch gekennzeichnet, daß an den Längskanten (22) der beiden Längsklebelaschen (5, 6) Ausschnitte (23) vorgesehen sind, deren Flächen von der jeweiligen Seitenklebelasche (7, 8) bei geschlossener Faltschachtel abgedeckt sind.

9. Faltschachtel nach einem oder mehreren .der Ansprüche 1 bis 8, dadurch gekennzeichnet, daß die Längskanten (22) der beiden, mit den Ausschnitten (23) versehenen Längsklebelaschen (5, 6) und damit auch die Ausschnitte (23) eine Länge von 1/2 B und die Längsklebelaschen (5, 6) selbst in ihrem mittleren Bereich eine Breite von etwa 2/3 B haben, wobei B die Breite der Seitenwände (3, 4) ist.

## Revendications

1. Boîte pliante formée découpe, en particulier en carton, présentant deux parois longitudinales et deux parois latérales et des premières et deuxièmes pattes de collage longitudinales et latérales prévues à au moins une de leurs extrémités libres et pouvant se rabattre chacune autour de lignes d'articulation longitudinales et latérales correspondantes, la longueur des pattes de collage longitudinals entre l'extrémité libre et la ligne d'articulation longitudinale de la première patte de collage longitudinale étant plus grande que la moitié de la largeur des parois latérales, boîte caractérisé par le fait que les pattes de collage latérales (7,

8) présentent chacune une fente (14) partant de leur extrémité libre (13) et se dirigeant obliquement, de la direction de la première patte de collage longitudinale (5) à la surface de la patte de collage latérale (7, 8), qu'au moins la première patte de collage longitudinale (5) est raccourcie à une longueur pratiquement égale à la distance "A", mesurée parallèlement aux lignes d'articulation latérales (12), et située entre la fin ou le fond (15) de la fente (14) et le bord (9) de la paroi latérale (3, 4) qui est adjacent à la première patte de collage longitudinale (5).

2. Boîte selon la revendication 1, caractérisée par le fait que la deuxième patte de collage longitudinale (4) présente à peu près la même longueur que la première (5).

3. Boîte selon l'une ou l'autre des revendications 1 ou 2 caractérisée par le fait que les pattes de collage latérales (7, 8) présentent à peu près la même longueur que la première patte de collage longitudinale (5).

4. Boîte selon l'une quelconque des revendications 1 à 3, caractérisée par le fait que la longueur de chaque patte de collage (5 à 8) représente à peu près les deux tiers de la largeur des parois latérales (3, 4).

5. Boîte selon l'une quelconque des revendications 1 à 4, caractérisée par le fait que la surface de chaque patte de collage latérale (7, 8) est limitée par la ligne de coupe (17) qui s'étend obliquement, à peu près depuis l'extrémité (16) de la ligne d'articulation latérale (12), qui est adjacente à la première patte de collage longitudinale (5), jusqu'à la région médiane de la longueur restante de la fente (14) après raccourcissement de la patte de collage latérale (7, 8) et qu'un bec ou nez (18) est prévu, dans la direction de chaque ligne de coupe (17), au-delà de la fente (14).

6. Boîte selon la revendication 5, caractérisée par le fait que la base (19) du bec ou nez (18), se dirigeant vers la ligne de coupe (17), présente une forme à peu près en arc de cercle en direction de l'extrémité libre (13) de la patte de collage latérale (7, 8).

7. Boîte selon l'une quelconque des revendications 1 à 6, caractérisée par le fait que les coins extérieurs (2) des pattes de collage latérales (7, 8), tournés vers la deuxième patte de collage longitudinale (6), sont séparés le long d'une ligne (21) à peu près perpendiculaire à la ligne de coupe (17) prévue de côté opposé de ces pattes.

8. Boîte selon l'une quelconque des revendications 1 à 7, caractérisée par le fait que sur les bords longitudinaux (22) des deux pattes de collage longitudinales (5, 6) sont prévues des échancrures (23) dont les surfaces sont recouvertes par la patte de collage latérale respective (7, 8) quand la boîte pliante est fermée.

9. Boîte selon l'une quelconque des revendications 1 à 8, caractérisée par le fait que les bords longitudinaux (22) des deux pattes de collage longitudinales (5, 6) munies des échancrures (23), et donc aussi les échancrures (23) ont une longueur égale à 1/2 B, et que les pattes de collage longitudinales (5, 6) elles- mêmes ont dans leur zone médiane une longueur égale à environ 2/3 B, B étant la largeur des parois latérales (3, 4).

## Claims

1. Folding box consisting of a blank, especially of cardboard, with two longitudinal and two lateral walls and - provided at at least one of their free ends - first and second longitudinal and lateral gluing tabs, which are each foldable around associated longitudinal and lateral articulation lines and wherein the length of the longitudinal gluing tabs between the free end and the longitudinal articulation line of the first longitudinal gluing tab is greater than the amount of half the width of the lateral walls, characterised thereby, that the lateral gluing tabs (7, 8) each display a respective slot (14) running out from their free ends (13) and from the direction of the first longitudinal gluing tab (5) obliquely into the area of the lateral gluing tab (7, 8), that at least the first longitudinal gluing tab (5) is shortened to a length substantially equalling the spacing "A" - measured parallel to the lateral acticulation lines (12) - between the end (15) of the slot (14) and that edge (9) of the lateral wall (3, 4) which adjoins the first longitudinal gluing tab (5).

2. Folding box according to claim 1, characterised thereby, that the second longitudinal gluing tab (6) displays about the same length as the first (5).

3. Folding box according to claim 1 or 2, characterised thereby, that the lateral gluing tabs (7, 8) display about the same length as the first longitudinal gluing tab (5).

4. Folding box according to one or more of the claims 1 to 3, characterised thereby, that the length of each gluing tab (5 to 8) amounts to about two thirds of the width of the lateral walls (3, 4).

5. Folding box according to one or more of the claims 1 to 4, characterised thereby, that the area of each lateral gluing tab (7, 8) is bounded by a cutting line (17) running out from about that end (16) of the lateral articulation line (12), which adjoins the first longitudinal gluing tab (5), obliquely as far as the middle region of that length of the slot (14), which remains after shortening of the lateral gluing tab (7, 8) and that a lobe (18) is provided on the other side of the slot (14) in direction of the cutting line (17).

6. Folding box according to claim 5, characterised thereby, that the base (19) of the lobe (18) running towards the cutting line (17) extends in about the shape of a circular arc towards the free end (13) of the lateral gluing tab (7, 8).

7. Folding box according to one or more of the claims 1 to 6, characterised thereby, that the outer corners (20), facing the second longitudinal gluing tab (6), of the lateral gluing tabs (7, 8) are severed along a line (21) running about perpendicularly to the cutting line (17) provided at the opposite side thereof.

8. Folding box according to one or more of the claims 1 to 7, characterised thereby, that cut-outs (23), the areas of which are covered by the respective lateral gluing tab (7, 8) when the folding box is closed, are provided at the longitudinal edges (22) of both the longitudinal gluing tabs (5, 6).

9. Folding box according to one or more of the claims 1 to 8, characterised thereby, that the longitudinal edges (22) of both the longitudinal gluing tabs (5, 6) provided with the cut-outs (23) and thereby also the cut-outs (23) have a length of 1/2 B and the longitudinal gluing tabs (5, 6) themselves have a width of about 2/3 B in their middle region, wherein B is the width of the lateral walls (3, 4).
